# EUROPÄISCHE PATENTSCHRIFT

(11) **EP 0 634 528 B1**
(45) Veröffentlichungstag und Bekanntmachung des Hinweises auf die Patenterteilung: **16.04.1997**
(21) Anmeldenummer: 94111057.9
(22) Anmeldetag: 15.07.1994
(51) Int. Cl.: E02D 3/12

(54) **Verfahren zum Ausbringen von Bindemittelsuspension**
Method for placing a binder suspension
Procédé de placement d'une suspension liante

(30) Priorität: 15.07.1993 DE 4323766
(43) Veröffentlichungstag der Anmeldung: 18.01.1995
(73) Patentinhaber: KELLER GRUNDBAU GmbH, D-63067 Offenbach (DE)
(72) Erfinder: Schuhmacher, Norbert, D-76549 Hügelsheim (DE)
(74) Vertreter: Neumann, Ernst Dieter, Dipl.-Ing.

(56) Entgegenhaltungen:
- GB-A- 796 959
- GB-A- 2 062 072
- US-A- 3 875 751
- BAUTECHNIK ERNST SOHN VERLAG, BERLIN, DE, Bd.67, Nr.7, 1990 Seiten A8 - A9, XP000195074 'Soilcrete für wasserundurchlässige Sohlen und Wände von Baugruben'

## Beschreibung

Die Erfindung betrifft ein Verfahren zum Herstellen von verfestigten oder abdichtenden Körpern im Boden, insbesondere in Form von Säulen oder Lamellen, bei dem ein Bohr- und Injiziergestänge abgeteuft und unter Ausbringen von Bindemittelsuspension wieder gezogen wird. Die Erfindung betrifft ferner ein Bohr- und Injiziergestänge zur Durchführung des erfindungsgemäßen Verfahrens.

Verfahren der obenbezeichneten Art werden mit niedrigem Injektionsdruck von etwa 10 bar als einfache Injektionsverfahren und mit einem hohen Druck von 200 bis 600 bar als Hochdruckinjektionsverfahren durchgeführt; letztere sind unter Markennamen Soilcrete der Anmelderin bekannt (VDI-Lexikon Bauingenieurwesen, Düsseldorf 1991, S. 270). Hierbei ist es üblich, daß ein glattes, doppelwandiges Rohrgestänge, das mit einer Bohrkrone versehen ist, gleichzeitig als Bohr- und Injiziergestänge dient. Nach dem Abteufen des Gestänges wird während des Ziehens Bindemittelsuspension über Düsen in Nähe der Bohrkrone ausgebracht, die über Zuführungskanäle zwischen den Wandungen des Gestänges versorgt werden. Hierbei ist es bekannt, die Bindemittelsuspension in einem Hochdruckschneidstrahl auszubringen oder stattdessen das Bindemittel mit relativ niedrigem Druck auszubringen und daneben außerdem Wasser in einem Hochdruckschneidstrahl zu verwenden. Zur Verbesserung der Wirkung kann dabei jeweils der Hochdruckschneidstrahl druckluftummantelt sein, wobei im Inneren der doppelten Wände des Gestänges ein weiterer Zuführungskanal für Druckluft auszubilden ist.

Wird das Injiziergestänge nicht drehend gezogen, so entstehen entsprechend der Ausrichtung der Düsen lamellenförmig verfestigte Körper aus einem Gemisch aus Bindemittelsuspension und Bodenmaterial; wird das Injiziergestänge drehend gezogen, wobei die Drehgeschwindigkeit auf die Ziehgeschwindigkeit abzustimmen ist, so entstehen säulenförmig verfestigte Bodenkörper aus Bindemittelsuspension durchmischt mit Bodenmaterial.

Bei schweren Böden ist das relativ schlank ausgebildete mehrwandige Gestänge bekannter Art für das Niederbringen der Bohrung nicht brauchbar. Bei Verwendung des Bohr- und Injiziergestänges kann es zu Bohrabweichungen kommen oder zu Beschädigungen des Gestänges. Beides ist nicht akzeptabel. In diesen Fällen war es daher bisher erforderlich, zunächst die Bohrung mit einem schwereren Bohrgestänge niederzubringen, dieses wieder zu ziehen und anschließend das spezielle doppelwandige Injiziergestänge niederzubringen, bei dessen Ziehen dann die Bindemittelsuspension als Niederdruckinjektion alleine oder in Ergänzung zu einem Hochdruckschneidstrahl oder selber als Hochdruckschneistrahl ausgebracht wurde.

Die Notwendigkeit zwei verschiedene Gestänge abzuteufen und wieder zu ziehen ist außerordentlich nachteilig und unerwünscht; es muß hierbei berücksichtigt werden, daß bei größerer Tiefe der Bohrungen Gestänge aus mehreren Längsabschnitten verwendet werden, deren Montage und Demontage insbesondere dann zeitraubend ist, wenn es sich um doppel- oder mehrwandige Gestänge handelt.

Aus der DE 37 18 480 C1 ist eine Bohrvorrichtung für ein Hochdruckinjektionsverfahren bekannt, bei dem ein ein wandiges Gestänge für einen Hochdrucksuspensionsstrahl längsverschieblich in einem weiteren doppelwandigen Gestänge zur Zufuhr von Spülmedium angeordnet ist. Beide Gestänge tragen eigene Bohrkronen. Durch diese Ausbildung werden besonders komplizierte Antriebsmittel erforderlich. Die vorgesehene Verfahrensführung ist außerordentlich komplex, wobei im Ringraum zwischen den beiden Gestängen ein Rückfluß von überschüssiger Suspension zur Oberfläche erfolgen soll. Die Gefahr eines Zusetzens dieses Ringraums ist angesprochen und nicht zu vernachlässigen.

Die US-A-3875751 beschreibt ein Verfahren zum Herstellen von verfestigten Körpern im Boden in Form von Säulen, bei dem ein Bohr- und Injiziergestänge im Schneckenbohrverfahren niedergebracht wird und unter Ausbringen von Bindemittel wieder gezogen wird. Soweit vorgesehen ist, das Bindemittel in Form einer Suspension auszubringen, ist ein zentraler Zuführkanal in dem doppelwandig ausgeführten Bohrgestänge vorgesehen. Soweit vorgesehen ist, das Bindemittel in Pulverform auszubringen, wobei Druckluft als Trägermaterial dient, ist ein zentraler Zuführkanal vorgesehen, der am Austritt zur Umgebung verzweigt sein kann. Oberhalb der Austrittsöffnung hat dieser Zuführkanal Öffnungen, durch die entspannte Luft innerhalb des Bohrgestänges in einen Ringkanal, der den Zuführkanal umgibt, austreten kann, in den sie dann zurückströmt.

Aus der GB-A-2062072 ist ein Bohr- und Injiziergestänge mit einem zentralen Rohrkörper, der einen zentralen Innenraum und einen diesen umgebenden Ringraum bildet, bekannt, wobei ein wendelförmiger Schneckgang außen an den Rohrkörper angesetzt ist. Innenraum und Ringraum sind wahlweise zum gleichzeitigen Zuführen von Bindemittel suspension und Abbindebeschleuniger oder zum gleichzeitigen Zuführen von Wasser und Druckluft vorgesehen, wobei die erstgenannte Kombination beim Ziehen des Bohrgestänges zur Herstellung eines Säulenkörpers ausgebracht wird, während die zweite Kombination beim Niederbringen des Bohrgestänges zum Zwecke des Erleichterns des Bohrens ausgebracht wird.

Hiervon ausgehend liegt der vorliegenden Erfindung die Aufgabe zugrunde, ein Verfahren und eine Vorrichtung zur Durchführung des Verfahrens der eingangs genannten Art bereitzustellen, das auch bei Vorliegen von schweren Böden die Durchführung des obenbezeichneten Bohr- und Injizierverfahrens in einem Arbeitsgang zuläßt.

Die Lösung besteht in einem Verfahren, das sich dadurch auszeichnet, daß das Bohr- und Injiziergestänge im Schneckenbohrverfahren niedergebracht wird und daß das beim Ziehen des Gestänges und beim Ausbringen der Bindemittelsuspension im Bohrloch aufsteigende Überschußmaterial über das Innere des Gestänges abgeführt wird.

Mit dem Schneckenbohrverfahren lassen sich in an sich bekannter Weise Bohrungen in dichten Böden niederbringen. Das beim Ausbringen der Suspension im Bohrloch aufsteigende Überschußmaterial, das durch eine Bohrschnecke erheblich behindert wird, kann erfindungsgemäß durch das Innere des Gestänges abfließen, so daß trotz Anwendung des Schneckenbohrverfahrens das Injizieren gemäß einem normalen Injizierverfahren mit einem Druck von etwa 10 bar bzw. das Injizieren nach dem Hochdruckinjizierverfahren mit Drücken von 200 bis 600 bar problemlos durchgeführt werden, ohne daß die Schnecke des Gestänges das Rücklaufmaterial behindert. Dies steigt durch den Innenraum des Gestänges auf, anstatt, wie bei bekannten Injizierverfahren, sich den Weg im Bohrloch außerhalb des Gestänges suchen zu müssen.

Besonders vorteilhaft wird das Verfahren in der Weise durchgeführt, daß Druckluft zum Innenraum des Gestänges zugeleitet wird, so daß die teiggeschwindigkeit des Materials im Innenraum wesentlich gesteigert wird. Hierbei wird das Rücklaufmaterial aufgelokkert und selbst bei fester Bodenkonsistenz ein Verstopfen des Inneren des Gestänges vermieden. Besonders vorteilhaft ist es, wenn Druckluft zum Innenraum des Gestänges in verschiedenen Höhen zugeführt wird.

Wie als solches bekannt, kann ein Hochdruckinjektionsverfahren derart abgewandelt werden, daß der verwendete Schneidstrahl druckluftummantelt ist, indem Ringdüsen für Druckluft konzentrisch zu den Schneidstrahldüsen angeordnet sind. Hierbei kann der Schneidstrahl durch unter hohem Druck zugeführte Bindemittelsuspension oder durch unter hohem Druck zugeführtes Wasser gebildet werden, wobei im letzteren Fall die Bindemittelsuspension wieder unter geringerem Druck zugeführt wird.

Der unterschiedlichen Aufgabenstellung entsprechend ist es möglich, die Druckluft zum Inneren des Rohrkörpers auf ein anderes Druckniveau einzustellen als die Druckluft zu den Ringdüsen, die die Schneidstrahlen ummanteln.

Das Gestänge kann je nach Konsistenz des Bodens nicht-drehend gezogen werden, wobei durch Vergrößerung des Bohrloches ein Teil der Aufgabe des Schneidstrahls vorweggenommen wird; bei besonders festen Böden kann zur Schonung des Materials gegen eine übermäßige Belastung das Gestänge drehend in Gegenrichtung zur Drehrichtung beim Abteufen gezogen werden.

Ein zur Durchführung des vorstehend genannten Verfahrens geeignetes Bohr- und Injiziergestänge umfaßt erfindungsgemäß einen doppelwandigen Rohrkörper, der einen zentralen Innenraum und einen Ringraum bildet, der zur Führung von Bindemittelsuspension vorgesehen ist und zumindest einen Düsenaustritt am unteren Ende des Gestänges zur Umgebung hat und an den, zumindest ein wendelförmiger Schneckengang außen angesetzt ist wobei der Rohrkörper zumindest über eine Mantelöffnung zur Abführung des beim Ausbringen der Bindemittelsuspension im Bohrloch aufsteigenden Überschußmaterials am unteren Ende des Gestänges verfügt, die über einen Durchtrittskanal durch die Wandungen des Rohrkörpers hindurch, der gegen den Ringraum alsgedichtet ist, den zentralen Innenraum mit der Umgebung verbindet. Die Mantelöffnung kann hierbei in einer Weise ausgebildet sein, daß das Rücklaufen von Material von der Umgebung in den Innenraum und das Abströmen nach oben begünstigt wird. Die Mantelöffnung kann an eine bestimmte Drehrichtung des Gestänges beim Ziehen angepaßt ausgebildet sein.

In bevorzugter Weise ist hierbei die zumindest eine Mantelöffnung mit einer Verschlußklappe abdeckbar, die durch Druckbeaufschlagung des Innenraums des Rohrkörpers öffenbar oder entfernbar ist. Hiermit wird wirksam verhindert, daß bereits beim Abteufen des Gestänges sich der Innenraum des Rohrkörpers mit Bodenmaterial zusetzt, das nicht durch Bindemittelsuspension aufgelockert oder aufgeschwemmt ist.

Weitere vorteilhafte Ausgestaltungen des erfindungsgemäßen Gestänges sind in den Unteransprüchen beschrieben, wobei die Art der Aufteilung des Ringraums für die Zuführung von Bindemittelsuspension, Wasser und Luft sowie die Anordnung von Ringdüsen für Druckluft, die die Düsen für die Hochdruckschneidstrahlen ringförmig umgeben, in bekannter konstruktiver Ausführung erfolgen kann. Auf den Inhalt der Unteransprüche wird hiermit bezug genommen.

Ein besonders bevorzugte neue Ausgestaltung geht dahin, daß zumindest eine Austrittdüse für Luft zum Innenraum des Rohrkörpers im Gestänge angeordnet ist, vorzugsweise sogar mehrere Austrittsdüsen zum Innenraum in unterschiedlichen Höhen angeordnet sind, um das bereits vorher beschriebene Verfahren zum Auflockern des Rücklaufmaterials im Innenraum zur Anwendung bringen zu können. Diese Austrittsdüse ist vorzugsweise oberhalb der Mantelöffnung angeordnet.

Soweit die Zuführung von Druckluft zu Ringdüsen, die die Schneidstrahlen ummanteln, und von Druckluft zum Innenraum des Rohrkörpers zum Auflockern des Rücklaufmaterials zugleich vorgesehen sind, können entweder zwei unterschiedliche Druckluftzuführungen im Ringraum vorgesehen sein, um ein voneinander unterschiedliches Druckniveau zu erzeugen, oder es können - bevorzugt in Zuordnung zu den Düsen - Mittel zur Druckreduzierung vor zumindest einer Art der Düsen vorgesehen sein.

In bevorzugter Ausgestaltung ist vorgesehen, daß die Austrittsdüsen für Suspension unterhalb der zumindest einen Mantelöffnung angeordnet sind. Hierdurch wird der Rücklauf von Suspension durch die Mantelöffnung beim Ziehen des Gestänges gering gehalten.

In weiterhin günstiger Ausgestaltung ist vorgesehen, daß zumindest eine Austrittsdüse für einen Schneidstrahl - insbesondere aus Wasser - oberhalb der zumindest einen Mantelöffnung angeordnet ist. Hierdurch wird das Rücklaufmaterial in günstiger Weise für den Abfluß über die Mantelöffnung beim Ziehen des Gestänges aufgeschlossen.

Bevorzugte Ausführungsbeispiele des unteren Endes eines erfindungsgemäßen Bohr- und Injiziergestänges sind in den Figuren dargestellt.
- Figur 1: zeigt einen Längsschnitt durch ein erfindungsgemäßes Gestänge mit einer Ansicht des Schneckenganges in einer ersten Ausführung;
- Figur 2: zeigt einen Längsschnitt durch ein erfindungsgemäßes Gestänge nach Figur 1;
- Figur 3: zeigt einen Querschnitt durch ein erfindungsgemäßes Gestänge mit einer Ansicht des Schneckenganges in einer zweiten Ausführung;
- Figur 4: zeigt einen Querschnitt durch ein erfindungsgemäßes Gestänge nach Figur 3.

Die Figuren werden nachstehend - soweit sie übereinstimmen - gemeinsam beschrieben, wobei gleiche Einzelheiten in den Figuren mit den gleichen Nummern belegt sind.

Es ist das untere Ende eines Bohr- und Injiziergestänges 1 erkennbar, das einen doppelwandigen Rohrkörper 2 umfaßt, der einen Ringraum 3 und einen zentralen Innenraum 4 ausbildet. Außen am Rohrkörper ist ein in Ansicht dargestellter Schneckengang 5 angesetzt. Nahe dem unteren Ende ist eine Mantelöffnung 6 im Rohrkörper vorgesehen, der mit einer Bohrspitze 7 abschließt.

Nach den Figuren 1 und 2 ist der Ringraum 3 zu einem Längskanal 8 für Suspension und einem Längskanal 9 für Druckluft ausgebildet. Vom Längskanal 8 gehen zwei radiale Düsen 10, 11 aus, die Suspension ausbringen, insbesondere im Hochdruckstrahl. Diese Düsen sind durch Ringdüsen 12, 13 für Druckluft ummantelt. Vom Längskanal 9 für Druckluft geht außer den Ringdüsen 12, 13 eine weitere Düse 14 in den Innenraum 4 für das Rücklaufmaterial ab.

Die Düsen 10, 11 befinden sich unterhalb der Mantelöffnung 6 im Rohrkörper, die Düse 14 oberhalb der Mantelöffnung.

Nach den Figuren 3 und 4 ist der Ringraum 3 in einen Längskanal 8 für Suspension, einen Längskanal 9 für Druckluft und einen Längskanal 15 für Schneidwasser unterteilt. Von Längskanal 8 geht eine radiale Düse 16 aus, die Suspension ausbringt. Vom Längskanal 15 geht eine Düse 17 aus, die Schneidwasser unter hohem Druck ausbringt. Diese ist durch eine Ringdüse 18 für Druckluft ummantelt. Vom Längskanal 9 für Druckluft geht außer der Ringdüse 18 eine weitere Düse 14 in den Innenraum 4 für das Rücklaufmaterial ab. Die Düse 16 für Suspension befindet sich unterhalb der Mantelöffnung 6 im Rohrkörper, die Düsen 17 und 14 oberhalb.

Das erfindungsgemäße Gestänge kann aus einzelnen Längsabschnitten zusammengesetzt sein.

## Patentansprüche

1. Verfahren zum Herstellen von verfestigten oder abdichtenden Körpern im Boden, insbesondere in Form von Säulen oder Lamellen, bei dem ein Bohr- und Injiziergestänge (1) abgeteuft und unter Ausbringen von Bindemittelsuspension wieder gezogen wird,
dadurch gekennzeichnet,
daß das Bohr- und Injiziergestänge (1) im Schneckenbohrverfahren niedergebracht wird und daß das beim Ziehen des Gestänges (1) und beim Ausbringen der Bindemittelsuspension im Bohrloch aufsteigende Überschußmaterial über das Innere des Gestänges (1) abgeführt wird.

2. Verfahren nach Anspruch 1,
dadurch gekennzeichnet,
daß beim Ausbringen der Bindemittelsuspension Druckluft in das Innere des Gestänges (1) eingebracht wird.

3. Verfahren nach Anspruch 1 oder 2,
dadurch gekennzeichnet,
daß die Bindemittelsuspension in zumindest einem im wesentlichen radialen Schneidstrahl aus dem Bohr- und Injiziergestänge (1) ausgebracht wird, der vorzugsweise druckluftummantelt aus dem Bohr- und Injiziergestänge austritt.

4. Verfahren nach Anspruch 1 oder 2,
dadurch gekennzeichnet,
daß Wasser in zumindest einem im wesentlichen radialen Schneidstrahl aus dem Bohr- und Injiziergestänge (1) ausgebracht wird, der vorzugsweise druckluftummantelt aus dem Bohr- und Injiziergestänge (1) austritt.

5. Verfahren nach den Ansprüchen 2 und 3 oder 2 und 4,
dadurch gekennzeichnet,
daß das Druckniveau der ins Innere des Gestänges (1) und der außen aus dem Gestänge (1) austretenden Druckluft unterschiedlich ist.

6. Verfahren nach einem der Ansprüche 1 bis 5,
dadurch gekennzeichnet,
daß das Gestänge (1) drehend - insbesondere im Gegensinn zur Drehrichtung beim Bohren - gezogen wird.

7. Verfahren nach einem der Ansprüche 1 bis 6,
dadurch gekennzeichnet,
daß das Gestänge (1) nicht-drehend gezogen wird.

8. Bohr- und Injiziergestänge (1) zur Durchführung eines Verfahrens nach einem der Ansprüche 1 bis 7 mit einem doppelwandigen Rohrkörper (2), der einen zentralen Innenraum (4) und einen Ringraum (3) bildet, der zur Führung von Bindemittel suspension vorgesehen ist und zumindest einen Düsenaustritt (10 - 13) am unteren Ende des Gestänges (1) zur Umgebung hat und an den zumindest ein wendelförmiger Schneckengang (5) außen angesetzt ist und der über zumindest eine Mantelöffnung (6) zur Abführung des beim Ausbringren der Bindemittelsuspension im Bohrloch aufsteigenden Überschußmaterials am unteren Ende des Gestänges (1) verfügt, die über einen Durchtrittskanal durch die beiden Wandungen des Rohrkörpers hindurch, der gegen den Ringraum (3) alsgedichtet ist, den zentralen Innenraum (4) mit der Umgebung verbindet.

9. Gestänge nach Anspruch 8,
dadurch gekennzeichnet,
daß der Ringraum (3) in zumindest zwei Längskanäle (8, 9) zur Führung von Bindemittelsuspension und Druckluft sowie ggfs. in einen Längskanal (15) zur Führung von Wasser unterteilt ist, die jeweils Austrittsdüsen (10, 11, 16; 12, 13, 18, 17) für Bindemittelsuspension (10, 11, 16) für Druckluft (12, 13, 18) und für Wasser (17) nach außen zur Umgebung haben.

10. Gestänge nach Anspruch 9,
dadurch gekennzeichnet,
daß die Austrittsdüsen (12, 13, 16) für Druckluft die Austrittsdüsen (10, 11, 16) für einen Schneidstrahl aus Bindemittelsuspension (10, 11) oder Wasser (16) konzentrisch ringförmig umgeben.

11. Gestänge nach einem der Ansprüche 9 oder 10,
dadurch gekennzeichnet,
daß zumindest eine Austrittsdüse (14) für Druckluft zum Innenraum (4) des Rohrkörpers (2) - insbesondere oberhalb der zumindest einen Mantelöffnung (6) -im Gestänge (1) angeordnet ist.

12. Gestänge nach Anspruch 11,
dadurch gekennzeichnet,
daß mehrere Austrittsdüsen für Druckluft zum Innenraum (4) des Rohrkörpers (2) in zueinander unterschiedlicher Höhe im Gestänge (1) angeordnet sind.

13. Gestänge nach einem der Ansprüche 9 bis 12,
dadurch gekennzeichnt,
daß die Austrittsdüsen (10, 11, 16) für Suspension unterhalb der zumindest einen Mantelöffnung (6) angeordnet sind.

14. Gestänge nach einem der Ansprüche 9 bis 13,
dadurch gekennzeichnet,
daß zumindest eine Austrittsdüse (17) für einen Schneidstrahl - insbesondere aus Wasser - oberhalb der zumindest einen Mantelöffnung (6) angeordnet ist.

15. Gestänge nach einem der Ansprüche 8 bis 14,
dadurch gekennzeichnet,
daß die zumindest eine Mantelöffnung (6) mit einer Verschlußkappe abdeckbar ist, die durch Druckbeaufschlagung des Innenraums (14) des Rohrkörpers (2) öffenbar oder entfernbar ist.

16. Gestänge nach einem der Ansprüche 11 bis 15,
dadurch gekennzeichnet,
daß Mittel zur Beaufschlagung der Düsenaustritte (12, 13,; 14) für Druckluft zum Innenraum und zur Umgebung mit unterschiedlichem Druckniveau vorgesehen sind, insbesondere voneinander getrennte Längskanäle oder ein einzelner Längskanal mit unterschiedlichen Druckreduzierventilen.

## Claims

1. A method of producing consolidated or sealing members in the soil, especially in the form of columns or diaphragms, wherein a drilling and injection rod (1) is lowered, and lifted while ejecting a binding agent suspension,
characterised in
that the drilling and injection rod (1) is lowered using the helical drilling method and that the excess material rising in the borehole while lifting the rod (1) and ejecting the binding agent suspension is discharged through the interior of the rod (1).

2. A method according to claim 1,
characterised in
that while the binding agent suspension is being ejected, compressed air is introduced into the interior of the rod (1).

3. A method according to claim 1 or 2,
characterised in
that the binding agent suspension is ejected in at least one substantially radial cutting jet from the drilling and injection rod (1), which cutting jet emerges from the drilling and injection rod,preferably surrounded by compressed air.

4. A method according to claim 1 or 2,
characterised in
that water is ejected in at least one substantially radial cutting jet from the drilling and injection rod (1), which cutting jet emerges from the drilling and injection rod, preferably surrounded by compressed air.

5. A method according to claims 2 and 3 or 2 and 4,
characterised in
that the pressure levels of the compressed air entering the interior of the rod (1) and of the compressed air emerging outwardly from the rod (1) differ.

6. A method according to any one of claims 1 to 5,
characterised in
that the rod (1) is lifted while rotating, especially in the direction opposed to the direction of rotation during drilling.

7. A method according to any one of claims 1 to 6,
characterised in
that the rod (1) is lifted in a non-rotating condition.

8. A drilling and injection rod (1) for carrying out a method according to any one of claims 1 to 7, having a double-wall tubular member (2) which comprises a central inner chamber (4) and an annular chamber (3), which is provided for the purpose of guiding a binding agent suspension, and which comprises at least one nozzle exit (10 - 13) arranged at the lower end of the rod (1) and leading to the environment, to which tubular member, on the outside, there is attached at least one spiral turn and which tubular memher is provided with at least one mantle aperture (6) for discharging the excess material rising in the borehole when ejecting the binding agent suspension, which mantle aperture (6) connects the central inner chamber (4) to the environment *by* means of a through-channel which extends through the two walls of the tubular member and which is sealed relative to the annular chamber (3).

9. A rod according to claim 8,
characterised in
that the annular chamber (3) is divided into at least two longitudinal channels (8, 9) for guiding binding agent suspension and compressed air and, optionally, a longitudinal channel (15) for guiding water and that said channels each comprise exit nozzles (10, 11, 16; 12, 13, 18, 17) provided for binding agent suspension (10, 11, 16), for compressed air (12, 13, 18) and for water (17) and leading outwardly to the environment.

10. A rod according to claim 9,
characterised in
that the exit nozzles (12, 13, 16) for compressed air concentrically and annularly surround the exit nozzles (10, 11, 16) for a cutting jet consisting of binding agent suspension (10, 11) or water (16).

11. A rod according to any one of claims 9 or 10,
characterised in
that at least one exit nozzle (14) for compressed air leading to the inner chamber (4) of the tubular member (2) is arranged in the rod (1), especially above the at least one mantle aperture (6).

12. A rod according to claim 11,
characterised in
that a plurality of exit nozzles for compressed air leading to the inner chamber (4) of the tubular member (2) are arranged in the rod (1) at different levels relative to one another.

13. A rod according to any one of claims 9 to 12,
characterised in
that the exit nozzles (10, 11, 16) for suspension are arranged below the at least one mantle aperture (6).

14. A rod according to any one of claims 9 to 13,
characterised in
that at least one exit nozzle (17) for a cutting jet, especially consisting of water, is arranged above the at least one mantle aperture (6).

15. A rod according to any one of claims 8 to 14,
characterised in
that the at least one mantle aperture (6) can be covered by a sealing cap which is opened or removed by pressurising the inner chamber (4) of the tubular member (2).

16. A rod according to any one of claims 11 to 15,
characterised in
that there are provided means for loading the nozzle exits (12, 13; 14) for compressed air leading to the inner chamber and to the environment with different pressure levels, especially longitudinal channels separated from one another or one individual longitudinal channel with different pressure reducing valves.

## Revendications

1. Procédé pour réaliser des corps renforcés ou des corps d'étanchement dans des sols, en particulier sous la forme de colonnes ou de stratifiés, dans lequel on enfonce une tige de perçage et d'injection (1) et on la retire en déposant une suspension de liant,
caractérisé en ce que l'on enfonce la tige de perçage et d'injection (1) suivant une méthode de perçage à vis, et en ce que lors du retirement de la tige (1) et de la dépose de la suspension de liant, on évacue le matériau excédentaire qui remonte dans le trou de perçage via l'intérieur de la tige (1).

2. Procédé selon la revendication 1, caractérisé en ce que lors de la dépose de la suspension de liant, on introduit de l'air comprimé dans l'intérieur de la tige (1).

3. Procédé selon l'une ou l'autre des revendications 1 et 2, caractérisé en ce que la suspension de liant est déposée sensiblement sous forme d'un jet de découpe sensiblement radial hors de la tige de perçage et d'injection (1), ledit jet sortant de préférence hors de la tige de perçage et d'injection en étant enveloppé d'air comprimé.

4. Procédé selon l'une ou l'autre des revendications 1 et 2, caractérisé en ce qu'on éjecte de l'eau hors de la tige de perçage et d'injection (1), au moins sous la forme d'un jet de découpe sensiblement radial, lequel sort de préférence hors de la tige de perçage et d'injection en étant enveloppé d'air comprimé.

5. Procédé selon les revendications 2 et 3 ou 2 et 4, caractérisé en ce que le niveau de pression de l'air comprimé à l'intérieur de la tige (1) et celui qui sort à l'extérieur hors de la tige (1) sont différents.

6. Procédé selon l'une des revendications 1 à 5, caractérisée en ce que la tige (1) est retirée en la tournant, en particulier en sens opposé au sens de rotation lors du perçage.

7. Procédé selon l'une des revendications 1 à 6, caractérisé en ce que la tige (1) est retirée sans être tournée.

8. Tige de perçage et d'injection pour l'exécution d'un procédé selon l'une des revendications 1 à 7, comprenant un corps tubulaire à double paroi (2), qui forme une cavité intérieure centrale (4) et une cavité annulaire (3), laquelle est prévue pour mener une suspension de liant, et comporte au moins une sortie à buses (10- 13) à l'extrémité inférieure de la tige (1) vers l'extérieur, et sur lequel est prévu à l'extérieur au moins un pas de vis hélicoïdal (5) et, pour évacuer le matériau excédentaire qui remonte dans le trou de perçage lors de la dépose de la suspension de liant, comporte au moins une ouverture enveloppe (6) à l'extrémité inférieure de la tige (1), laquelle fait communiquer la cavité intérieure centrale (4) avec l'extérieur, via un canal de passage qui traverse les deux parois du corps tubulaire et qui est étanché vis-à-vis de la cavité annulaire (3).

9. Tige selon la revendication 8, caractérisée en ce que la cavité annulaire (3) est subdivisée en au moins deux canaux longitudinaux (8, 9) pour mener la suspension de liant et l'air comprimé, ainsi que le cas échéant en un canal longitudinal (15) pour mener de l'eau, lesdits canaux comportant respectivement des buses de sortie (10, 11, 16 ; 12, 13, 18, 17) vers l'extérieur en direction de l'environnement pour la suspension de liant (10, 11, 16), pour l'air comprimé (12, 13, 18) et pour l'eau (17).

10. Tige selon la revendication 9, caractérisée en ce que les buses de sortie (12, 13, 16) pour l'air comprimé entourent de façon annulaire et concentrique les buses de sortie (10, 11, 16) pour un jet de découpe de suspension de liant (10, 11) ou d'eau (16).

11. Tige selon l'une ou l'autre des revendications 9 et 10, caractérisé en ce qu'il est prévu au moins une buse de sortie (14) agencée dans la tige (1) pour l'air comprimé vers la cavité intérieure (4) du corps tubulaire (2), en particulier au-dessus de ladite au moins une ouverture enveloppe (6).

12. Tige selon la revendication 11, caractérisé en ce que plusieurs buses de sortie pour l'air comprimé vers la cavité intérieure (4) du corps tubulaire (2) sont agencées à des hauteurs différentes les unes des autres dans la tige (1).

13. Tige selon l'une des revendications 9 à 12, caractérisée en ce que les buses de sortie (10, 11, 16) pour la suspension sont agencées au-dessous de ladite au moins une ouverture enveloppe (6).

14. Tige selon l'une des revendications 9 à 13, caractérisée en ce qu'il est prévu au moins une buse de sortie (17) pour un jet de découpe, en particulier un jet d'eau, agencée au-dessus de ladite au moins une ouverture enveloppe (6).

15. Tige selon l'une des revendications 8 à 14, caractérisée en ce que ladite au moins une ouverture enveloppe (6) est susceptible d'être recouverte par un capuchon obturateur, lequel peut être ouvert ou ôté par alimentation sous pression de la cavité intérieure (14) du corps tubulaire (2).

16. Tige selon l'une des revendications 11 à 15, caractérisée en ce qu'il est prévu des moyens pour alimenter les sorties à buses (12, 13, 14) pour l'air comprimé vers la cavité intérieure et vers l'environnement, avec des pressions à niveaux différents, en particulier des canaux longitudinaux séparés les uns des autres, ou bien un canal longitudinal unique comportant des valves de réduction de pression différentes.
